# FASCICULE DE BREVET EUROPEEN

(11) **EP 2 896 751 B1**
(45) Date de publication et mention de la délivrance du brevet: **06.07.2016**
(21) Numéro de dépôt: 15151823.0
(22) Date de dépôt: 20.01.2015
(51) Int. Cl.: E02D 29/12, E03F 5/02

(54) **Perfectionnement pour les regards de visite**
Verbesserte Schächte
Development of manhole covers

(30) Priorité: 21.01.2014 FR 1450468
(43) Date de publication de la demande: 22.07.2015
(73) Titulaire: Lepine, David, 74200 Allinges (FR)
(72) Inventeur: Lepine, David, 74200 Allinges (FR)
(74) Mandataire: Gasquet, Denis

(56) Documents cités:
- EP-A1- 1 939 369
- WO-A1-2005/045141

## Description

La présente invention concerne un perfectionnement pour regards de visite destinés à la surveillance de réseaux souterrains.

Les regards de visite sont généralement enterrés et sont destinés d'une part à la surveillance des réseaux enterrés, tout en assurant la continuité hydraulique des effluents.

Les regards traditionnels sont réalisés en béton et sont de type monobloc, constitués par une paroi généralement de forme cylindrique et une paroi de fond. La paroi cylindrique est conçue pour recevoir une conduite d'entrée et une conduite de sortie de fluide. Ledit fluide est par un effluent d'origines diverses tel que urbaine, pluviale ou industrielle.

Un tel regard de visite est divulgué dans le document WO2005/045141 A1.

La présente invention propose une nouvelle conception de regard particulièrement pratique permettant une parfaite continuité hydraulique, quel que soit l'orientation relative entre le conduit d'entré et de sortie.

Ainsi, le regard enterré pour la visite et la surveillance des réseaux enterrés selon l'invention est constitué par un caisson cylindrique recevant une conduite d'entrée et une conduite de sortie, ledit caisson étant constitué par une paroi périphérique et une paroi de fond, le fond du caisson comprend un ensemble de fond constitué d'un assemblage de deux pièces, à savoir une pièce de base et une pièce supplémentaire, les deux pièces constituant l'ensemble de fond étant des pièces indépendantes mobiles l'une par rapport à l'autre. La paroi périphérique du caisson comprend un premier orifice latéral destiné à recevoir une conduite du liquide, et un deuxième orifice latéral destiné à recevoir une autre conduite dudit liquide, les deux trous étant disposés à la partie inférieure de la paroi périphérique du caisson, caractérisé en ce que le premier orifice est un trou circulaire tandis que le deuxième orifice est un trou oblong s'étendant horizontalement sur un secteur angulaire compris entre 5°et 175°.

Selon une caractéristique, le premier orifice est un trou circulaire tandis que le deuxième orifice est un trou oblong s'étendant horizontalement sur un secteur angulaire compris entre 5°et 90°.

Selon une autre caractéristique, la pièce de base indépendante et amovible est constituée par une paroi périphérique cylindrique et d'une paroi de fond, le diamètre extérieur de la portion de paroi périphérique est sensiblement égal au diamètre intérieur du caisson car elle est destinée à prendre place au fond de l'enceinte, et la paroi périphérique comprend un premier orifice radial et un deuxième orifice radial, le premier orifice radial étant un trou circulaire tandis que le deuxième orifice radial est un trou oblong.

Ajoutons que la pièce supplémentaire indépendante et mobile destinée à coopérer avec la pièce de base, comprend une portion de paroi périphérique équipée d'un trou dans lequel est engagée l'extrémité de la conduite de sortie.

Notons aussi que la pièce supplémentaire est montée pivotante sur la pièce de base, ainsi, la paroi de fond de la pièce de base comprend un logement central de pivotement cylindrique qui reçoit une saillie centrale de la pièce supplémentaire s'étendant vers bas.

La pièce de base est placée au fond de l'enceinte, de façon à ce que l'axe du premier orifice radial soit en alignement avec l'axe du premier orifice latéral, tandis que le deuxième orifice radial qui est un trou oblong qui s'étend horizontalement, est de même dimension que le deuxième orifice latéral et est disposé au droit de ce dernier.

D'autres caractéristiques et avantages de l'invention se dégageront de la description qui va suivre en regard des dessins annexés qui ne sont donnés qu'à titre d'exemples non limitatifs.

La figures 1 est une vue en perspective illustrant le regard selon l'invention.
La figure 2 est une vue de dessus du regard de l'invention.
La figure 3 est une vue en perspective du caisson du regard.
La figure 4 est une vue latérale avec un arrachement partiel.
La figure 5 est une vue éclatée du regard avec ses composants.
Les figures 6a, 6b et 6c sont des vues de dessus illustrant le regard selon deux orientations différentes de la conduite de sortie.
La figure 7 est une vue de dessus en perspective du dispositif de l'invention.

Le regard (1) de l'invention est destiné à permettre la surveillance et la maintenance des réseaux enterrés. Il est enterré et sert aussi de jonction, voire de dérivation, du fluide qui passe dans le regard (1) par une conduite (2) et passe par une autre conduite (3) avantageusement orientable.

Le regard (1) de l'invention est constitué par un caisson (4), disposé verticalement, constitué par une paroi périphérique (5) avantageusement cylindrique. Le regard est fermé à la partie inférieure par une paroi de fond (6). Le caisson (4) constitué par la paroi périphérique (5) et sa paroi de fond (6) est réalisée avantageusement en béton pour former une enceinte interne (7).

Le regard (1) qui est destiné à assurer la surveillance du réseau est aussi destiné à assurer la continuité hydraulique des effluents le traversant.

A cet effet la paroi périphérique (5) du caisson (4) comprend un premier orifice latéral (8) destiné à recevoir une conduite (2), et un deuxième orifice latéral (9) destiné à recevoir une autre conduite (3). Notons que ces deux trous sont disposés à la partie inférieure (10) de la paroi périphérique (5) du caisson (4).

Le premier orifice (8) est un trou circulaire tandis que le deuxième orifice (9) est un trou oblong s'étendant horizontalement sur un secteur angulaire compris entre 5° et 90°, voire plus.

Selon l'invention le regard comprend au fond de l'enceinte (7) un ensemble de fond (11) constitué d'un assemblage de deux pièces (12,13). A savoir une pièce de base (12) et une pièce supplémentaire (13). Les deux pièces (12, 13) constituant l'ensemble de fond (11) sont des pièces indépendantes et amovibles.

La pièce de base (12) indépendante et amovible est constituée par une paroi périphérique (14) cylindrique et d'une paroi de fond (15). Le diamètre extérieur (D2) de la portion de paroi périphérique (14) est sensiblement égal au diamètre intérieur (D1) du caisson car elle est destinée à prendre place au fond de l'enceinte (7).

Notons que la paroi périphérique (14) comprend un premier orifice radial (16) et un deuxième orifice radial (17). Le premier orifice radial (16) est un trou circulaire tandis que le deuxième orifice radial (17) est un trou oblong s'étendant horizontalement sur un secteur angulaire compris entre 5° et 90°.

Selon un autre mode de réalisation, le deuxième orifice radial est un trou oblong s'étendant horizontalement sur un secteur compris entre 5 et 175°.

La pièce de base (12) est placée au fond de l'enceinte, de façon à ce que l'axe du premier orifice radial (16) soit en alignement avec l'axe du premier orifice latéral (8), tandis que le deuxième orifice radial (17) qui est un trou oblong qui s'étend horizontalement, est de même dimension que le deuxième orifice latéral (9) et est disposé au droit de ce dernier.

On notera que la surface supérieure (18) de la paroi de fond (15) de la pièce de base (12) comprend dans l'axe du premier orifice radial (16) et dans l'épaisseur de la paroi de fond, un logement radial (19) destiné à recevoir l'extrémité (20) d'une conduite (2), comme on peut le voir sur les figures annexées. Par ailleurs, la paroi de fond (15) de la pièce de base (12) comprend un dégagement angulaire (20) réalisé dans l'épaisseur de la paroi de fond (15). Ledit dégagement est tel qu'il débouche sur le deuxième orifice radial (17).

La pièce supplémentaire indépendante amovible et mobile (13) est destinée à coopérer avec la pièce de base (12). Ainsi, la pièce supplémentaire (13) comprend une portion de paroi périphérique (21) équipée d'un trou (22) dans lequel est engagée l'extrémité d'une autre conduite (3).

La pièce supplémentaire (13) est montée pivotante sur la pièce de base (12). A cet effet, la paroi de fond (15) de la pièce de base (12) comprend un logement central de pivotement cylindrique (24) qui reçoit une saillie centrale (23) de la pièce supplémentaire (13) s'étendant vers bas.

On a compris que grâce au deuxième orifice latéral (9) oblong, le deuxième orifice radial (17) lui aussi oblong, et la possibilité de pivotement de la pièce supplémentaire (13), la mise en place des conduites et notamment de la conduite de sortie est grandement facilitée, et permet une mise en place angulaire parfaite, en fonction de l'angle choisi.

De façon avantageuse le centre du caisson est équipé d'une pièce centrale complémentaire (25) destinée à diriger le fluide dans le caisson de la sortie d'une conduite (2) vers l'entrée de l'autre conduite (3). Cette pièce complémentaire est de forme générale cylindrique pour être logée dans un trou central (26) réalisé au centre de la pièce de base (12). Afin de guider le fluide, la pièce complémentaire comprend un profil en creux (27) en fonction de l'orientation relative choisie des conduites.

Il va de soi que le regard de l'invention comprend un couvercle amovible (non représenté) qui ferme le caisson à sa partie supérieure.

On a compris que grâce au regard de l'invention l'une des conduites peut prendre l'orientation choisie, par rapport à l'autre conduite. On a compris aussi que l'une des conduites est une conduite d'entrée et que l'autre conduite est une conduite de sortie et inversement

## Revendications

1. Regard (1) enterré pour la visite et la surveillance des réseaux enterrés (2, 3) constitué par un caisson (4) cylindrique recevant une conduite d'entrée (2) et une conduite de sortie (3), ledit caisson étant constitué par une paroi périphérique (5) et une paroi de fond (6), le fond du caisson comprend un ensemble de fond (11) constitué d'un assemblage de deux pièces (12,13), à savoir une pièce de base (12) et une pièce supplémentaire (13), les deux pièces (12, 13) constituant l'ensemble de fond (11) étant des pièces indépendantes mobiles l'une par rapport à l'autre, ladite paroi périphérique (5) du caisson (4) comprend un premier orifice latéral (8) destiné à recevoir une conduite (2) du liquide, et un deuxième orifice latéral (9) destiné à recevoir une autre conduite (3) dudit liquide, les deux trous étant disposés à la partie inférieure (10) de la paroi périphérique (5) du caisson (4), **caractérisé en ce que** le premier orifice (8) est un trou circulaire tandis que le deuxième orifice (9) est un trou oblong s'étendant horizontalement sur un secteur angulaire compris entre 5°et 175°.

2. Regard (1) selon la revendication 1, **caractérisé en ce que** le premier orifice (8) est un trou circulaire tandis que le deuxième orifice (9) est un trou oblong s'étendant horizontalement sur un secteur angulaire compris entre 5°et 90°.

3. Regard (1) selon la revendication 1 ou 2, **caractérisé en ce que** la pièce de base (12) indépendante et amovible est constituée par une paroi périphérique (14) cylindrique et d'une paroi de fond (15), le diamètre extérieur (D2) de la portion de paroi périphérique (14) est sensiblement égal au diamètre intérieur (D1) du caisson car elle est destinée à prendre place au fond de l'enceinte (7), et **en ce que** la paroi périphérique (14) comprend un premier orifice radial (16) et un deuxième orifice radial (17), le premier orifice radial (16) étant un trou circulaire tandis que le deuxième orifice radial (17) est un trou oblong.

4. Regard (1) selon l'une quelconque des revendications précédentes, **caractérisé en ce que** la pièce supplémentaire indépendante et mobile (13) destinée à coopérer avec la pièce de base (12), comprend une portion de paroi périphérique (21) équipée d'un trou (22) dans lequel est engagée l'extrémité de la conduite de sortie (3).

5. Regard (1) selon l'une quelconque des revendications précédentes, **caractérisé en ce que** la pièce supplémentaire (13) est montée pivotante sur la pièce de base (12), ainsi, la paroi de fond (15) de la pièce de base (12) comprend un logement central de pivotement cylindrique (24) qui reçoit une saillie centrale (23) de la pièce supplémentaire (13) s'étendant vers bas.

6. Regard (1) selon l'une quelconque des revendications précédentes, **caractérisé en ce que** la pièce de base (12) est placée au fond de l'enceinte, de façon à ce que l'axe du premier orifice radial (16) soit en alignement avec l'axe du premier orifice latéral (8), tandis que le deuxième orifice radial (17) qui est un trou oblong qui s'étend horizontalement, est de même dimension que le deuxième orifice latéral (9) et est disposé au droit de ce dernier.

7. Regard (1) selon l'une quelconque des revendications précédentes, **caractérisé en ce que** le centre du caisson est équipé d'une pièce centrale complémentaire (25) destinée à diriger le fluide dans le caisson de la sortie de la conduite d'entrée (2) vers l'entrée de la conduite de sortie (3), ladite pièce complémentaire est de forme générale cylindrique pour être logée dans un trou central (26) réalisé au centre de la pièce de base (12), afin de guider le fluide d'une conduite (2) vers l'autre conduite (3) la pièce complémentaire comprend un profil en creux (27).

## Patentansprüche

1. Unterirdischer Schacht (1) zur Revision und Überwachung von unterirdischen Leitungsnetzen (2, 3), der durch ein zylindrisches Verbauelement (4) gebildet wird, das eine Eingangsleitung (2) und eine Ausgangsleitung (3) aufnimmt, wobei das besagte Verbauelement durch eine umlaufende Wand (5) und eine Bodenwand (6) gebildet wird, der Boden des Verbauelements eine Bodeneinheit (11) umfasst, die durch einen Zusammenbau von zwei Teilen (12,13), nämlich eines Basisteiles (12) und eines Zusatzteiles (13), gebildet wird, wobei die beiden Teile (12, 13), die die Bodeneinheit (11) bilden, zueinander bewegliche unabhängige Teile sind, die besagte umlaufende Wand (5) des Verbauelements (4) eine erste seitliche Öffnung (8) umfasst, die dazu bestimmt ist, eine Leitung (2) für die Flüssigkeit aufzunehmen, sowie eine zweite seitliche Öffnung (9), die dazu bestimmt ist, eine weitere Leitung (3) für die besagte Flüssigkeit aufzunehmen, wobei die beiden Löcher im unteren Abschnitt (10) der umlaufenden Wand (5) des Verbauelements (4) angeordnet sind, **dadurch gekennzeichnet, dass** die erste Öffnung (8) ein kreisförmiges Loch ist, während die zweite Öffnung (9) ein Langloch ist, das sich horizontal über einen Winkelsektor zwischen 5° und 175° erstreckt.

2. Schacht (1) nach Anspruch 1, **dadurch gekennzeichnet, dass** die erste Öffnung (8) ein kreisförmiges Loch ist, während die zweite Öffnung (9) ein Langloch ist, das sich horizontal über einen Winkelsektor zwischen 5° und 90° erstreckt.

3. Schacht (1) nach Anspruch 1 oder 2, **dadurch gekennzeichnet, dass** das unabhängige und abnehmbare Basisteil (12) durch eine umlaufende zylindrische Wand (14) und eine Bodenwand (15) gebildet wird, wobei der Außendurchmesser (D2) des umlaufenden Wandabschnitts (14) in etwa gleich dem Innendurchmesser (D1) des Verbauelements ist, da er dazu bestimmt ist, am Boden des abgeschlossenen Raumes (7) Platz zu nehmen, und dadurch, dass die umlaufende Wand (14) eine erste radiale Öffnung (16) und eine zweite radiale Öffnung (17) umfasst, wobei die erste radiale Öffnung (16) ein kreisförmiges Loch ist, während die zweite radiale Öffnung (17) ein Langloch ist.

4. Schacht (1) nach einem der vorherigen Ansprüche, **dadurch gekennzeichnet, dass** das unabhängige und bewegliche Zusatzteil (13), das dazu bestimmt ist, mit dem Basisteil (12) zusammenzuwirken, einen umlaufenden Wandabschnitt (21) umfasst, der mit einem Loch (22) ausgestattet ist, in welches das Ende der Ausgangsleitung (3) eingeführt wird.

5. Schacht (1) nach einem der vorherigen Ansprüche, **dadurch gekennzeichnet, dass** das Zusatzteil (13) schwenkbar auf dem Basisteil (12) montiert ist, und die Bodenwand (15) des Basisteils (12) somit eine zentrale zylindrische Schwenkaufnahme (24) umfasst, die einen zentralen Vorsprung (23) des Zusatzteils (13) aufnimmt, der sich nach unten erstreckt.

6. Schacht (1) nach einem der vorherigen Ansprüche, **dadurch gekennzeichnet, dass** das Basisteil (12) am Boden des abgeschlossenen Raumes platziert ist, sodass die Achse der ersten radialen Öffnung (16) mit der Achse der ersten seitlichen Öffnung (8) fluchtet, während die zweite radiale Öffnung (17), die ein Langloch ist, das sich horizontal erstreckt, dieselbe Abmessung aufweist wie die zweite seitliche Öffnung (9), und auf Höhe von letzterer angeordnet ist.

7. Schacht (1) nach einem der vorherigen Ansprüche, **dadurch gekennzeichnet, dass** die Mitte des Verbauelements mit einem ergänzenden Mittelteil (25) ausgestattet ist, das dazu bestimmt ist, die Flüssigkeit im Verbauelement vom Ausgang der Eingangsleitung (2) zum Eingang der Ausgangsleitung (3) zu leiten, wobei das besagte ergänzende Teil eine allgemein zylindrische Form aufweist, um in ein zentrales Loch (26) eingesetzt zu werden, das in der Mitte des Basisteils (12) ausgeführt ist, um die Flüssigkeit von einer Leitung (2) zur anderen Leitung (3) zu leiten, wobei das ergänzende Teil ein Hohlprofil (27) umfasst.

## Claims

1. Buried inspection pit (1) for inspecting and monitoring buried networks (2, 3), which is constituted by a cylindrical caisson (4) that receives an inlet conduit (2) and an outlet conduit (3), the said caisson being constituted by a peripheral wall (5) and a bottom wall (6); the bottom of the caisson comprises a bottom unit (11) made up of an assembly of two pieces (12,13), namely a basic piece (12) and a supplementary piece (13), the two pieces (12, 13) that make up the bottom unit (11) being independent pieces which are movable in relation to one another; the said peripheral wall (5) of the caisson (4) comprises a first lateral orifice (8) which is intended to receive one conduit (2) for the liquid, and a second lateral orifice (9) which is intended to receive another conduit (3) for the said liquid, the two holes being disposed at the lower part (10) of the peripheral wall (5) of the caisson (4), **characterised in that** the first orifice (8) is a circular hole whereas the second orifice (9) is an oblong hole which extends horizontally over an angular sector of between 5° and 175°.

2. Inspection pit (1) according to Claim 1, **characterised in that** the first orifice (8) is a circular hole whereas the second orifice (9) is an oblong hole which extends horizontally over an angular sector of between 5° and 90°.

3. Inspection pit (1) according to Claim 1 or 2, **characterised in that** the independent and detachable basic piece (12) is constituted by a cylindrical peripheral wall (14) and a bottom wall (15), the external diameter (D2) of the portion of peripheral wall (14) is substantially equal to the internal diameter (D1) of the caisson since it is intended to be positioned at the bottom of the enclosure (7), and **in that** the peripheral wall (14) comprises a first radial orifice (16) and a second radial orifice (17), said first radial orifice (16) being a circular hole whereas said second radial orifice (17) is an oblong hole.

4. Inspection pit (1) according to any one of the preceding claims, **characterised in that** the independent and movable supplementary piece (13), which is intended to cooperate with the basic piece (12), comprises a portion of peripheral wall (21) equipped with a hole (22) into which the end of the outlet conduit (3) is fitted.

5. Inspection pit (1) according to any one of the preceding claims, **characterised in that** the supplementary piece (13) is mounted in a pivoting manner on the basic piece (12), so the bottom wall (15) of said basic piece (12) comprises a cylindrical central pivoting seating (24) which receives a downwardly extending central projection (23) belonging to the supplementary piece (13).

6. Inspection pit (1) according to any one of the preceding claims, **characterised in that** the basic piece (12) is positioned at the bottom of the enclosure in such a way that the axis of the first radial orifice (16) is in alignment with the axis of the first lateral orifice (8), whereas the second radial orifice (17), which is an oblong hole that extends horizontally, is the same size as the second lateral orifice (9) and is disposed at right angles to the latter.

7. Inspection pit (1) according to any one of the preceding claims, **characterised in that** the centre of the caisson is equipped with an additional central piece (25) which is intended to direct the fluid in the caisson from the outlet of the inlet conduit (2) towards the inlet of the outlet conduit (3); the said additional piece is generally cylindrical in shape so as to be accommodated in a central hole (26) made in the centre of the basic piece (12); in order to guide the fluid from one conduit (2) towards the other conduit (3), the additional piece comprises a recessed profile (27).
